# EUROPÄISCHE PATENTSCHRIFT

(11) **EP 1 743 550 B1**
(45) Veröffentlichungstag und Bekanntmachung des Hinweises auf die Patenterteilung: **26.03.2008**
(21) Anmeldenummer: 06014232.0
(22) Anmeldetag: 10.07.2006
(51) Int. Cl.: A47B 88/04

(54) **Verschiebungsautomatik für Möbelauszüge, insbesondere Schubladen**
Displacement device for furniture extensions, in particular drawers
Dispositif de déplacement pour extensions de meuble, en particulier tiroirs

(30) Priorität: 15.07.2005 DE 202005011334 U; 07.09.2005 DE 202005014050 U
(43) Veröffentlichungstag der Anmeldung: 17.01.2007
(73) Patentinhaber: Alfit AG, A-6840 Götzis (AT)
(72) Erfinder: Grabher, Günter, 6972 Fussach (AT)
(74) Vertreter: Helber, Friedrich

(56) Entgegenhaltungen:
- WO-A-20/05044046
- DE-U1-8202004 019 73

## Beschreibung

Die Erfindung betrifft eine Verschiebungsautomatik für Schubladen-Ausziehführungen mit einer an einer Korpuswand eines Möbelstücks zu befestigenden Führungsschiene und einer - gegebenenfalls unter Zwischenschaltung einer Mittelschiene - relativ zur Führungsschiene verschieblich gelagerten, am ausziehbaren Möbelteil zu befestigenden Laufschiene, wobei in einem an einer der beiden vorgenannten äußeren Schienen angeordneten Klinkengehäuse ein durch eine Federanordnung mit einer langgestreckten Schraubenfeder bistabil in zwei in Schubladen-Bewegungsrichtungen voneinander beabstandeten Endlagen vorgespannter beweglicher Klinkenbauteil vorgesehen ist, welcher eine Aufnahme für einen an einer der anderen Schiene(n) vorgesehenen Mitnehmer aufweist, welcher bei der Relativverschiebung der Schienen bei Annäherung an die Endstellung in die Aufnahme einfährt und den vorgespannten beweglichen Klinkenbauteil verschwenkt und dadurch aus der zugeordneten Endlage entriegelt, wodurch dieser unter Wirkung der Federspannung in die andere Endlage bewegt wird und über den in der Aufnahme gehaltenen Mitnehmer die diesem zugeordnete Schiene in die Endstellung der Schublade mitnimmt. Eine solche Verschiebungsautomatik für Ausziehführungen ist z.B. aus WO 2005/044 046 A1 bekannt.

Moderne Ausziehführungen für Schubladen, Geräteträger, Arbeitsplatten und dgl. ausziehbare Möbelteile, bei denen die Schienen durch Rollen oder Wälzkörper leichtgängig relativ zueinander verschieblich sind, werden in den letzten Jahren zunehmend mit einer so genannten Einzugsautomatik versehen, welche die Laufschiene und somit den von ihr getragenen einziehbaren Möbelteil, z.B. eine Schublade, bei Annäherung an die ganz ins Korpusinnere eingeschobene Stellung durch eine vorgespannte Feder in die ganz geschlossene Stellung im Korpus einzieht und verhindert, dass die Schublade versehentlich ― sei es durch den beim Anschlag der Schubladenblende am Schrankkorpus entstehenden Rückprallstoß oder versehentliches Hängenbleiben der Schublade an einem Kleidungsstück eines Benutzers oder auch beim Schließen einer zweiten Schublade im Korpusinneren entstehenden Luftströmung - geöffnet wird. Solche Einzugsautomatiken, bei denen ein in einem langgestreckten Klinkengehäuse zwischen zwei Endpositionen verschieblicher Klinkenbauteil beim Öffnen der Schublade eine an ihm angreifende Feder spannt und dann noch einem vorgegebenen Öffnungsweg verriegelt wird und dann den ausziehbaren Möbelteil für weiteres Öffnen freigibt, sind bekannt. Beim Einschieben des ausziehbaren Möbelteils fährt dann der den Klinkenbauteil beim Ausziehen unter Spannung der Feder verriegelnde Mitnehmer wieder am Klinkenbauteil an, entriegelt diesen, so dass dieser durch die vorgespannte Feder in seine der ganz eingezogenen Stellung zugeordnete Position zurückgezogen wird und ― über den Mitnehmer ― den ausziehbaren Möbelteil wieder in die Schließstellung mitnimmt. Zur Vermeidung einer zu starken Beschleunigung des ausziehbaren Möbelteils aufgrund der Federvorspannung und eines dadurch entstehenden Anprallstoßes werden die bekannten Einzugsautomatiken teilweise auch bereits mit Dämpfungseinrichtungen versehen.

Es hat sich gezeigt, dass in vielen Fällen auch Probleme bezüglich des Erreichens oder des Fixierens eines ausziehbaren Möbelteils in der ganz ausgezogenen Endstellung entstehen. So kann es vorkommen, dass bei zu schwungvollem Öffnen einer Schublade diese in der ganz geöffneten Endstellung an dem zugeordneten Anschlag anfährt und durch die Reaktionskraft des Anpralls wieder teilweise geschlossen wird. Auch eine Fixierung eines ausziehbaren Möbelteils - beispielsweise einer Arbeitsplatte in der ganz geöffneten Stellung gegen versehentliches Zurückschieben ist wünschenswert und wurde bisher durch entsprechende, der Öffnungsstellung zugeordnete Rast-Schnäpper realisiert.

Der Erfindung liegt demgegenüber die Aufgabe zugrunde, eine bei Annäherung an die ganz geöffnete Endstellung wirksam werdende Verschiebungsautomatik für ausziehbare Möbelteile zu schaffen, welche die vorgenannten Erfordernisse erfüllt.

Ausgehend von einer Verschiebungsautomatik der eingangs erwähnten Art wird diese Aufgabe erfindungsgemäß dadurch gelöst, dass das Klinkengehäuse in dem in der der Öffnungsstellung des ausziehbaren Möbelteils zugeordneten Endbereich der jeweiligen äußeren Schiene und der Mitnehmer in dem sich bei Annäherung an die Öffnungsstellung diesem Endbereich annähernden Bereich der anderen äußeren Schiene bzw. der Mittelschiene vorgesehen ist. Der für Einzugsautomatiken entwickelte Mechanismus wird somit so umgestaltet, dass er im entgegengesetzten Bewegungssinn funktioniert, um eine Verschiebungsautomatik für die Öffnungsstellung zu schaffen.

Wenn die Ausziehführung als Einfachauszug ohne Mittelschiene ausgebildet ist, kann das Klinkengehäuse in der aus dem Korpusinneren des Möbelstücks herausgezogenen Endstellung im vorderen Endbereich der Führungsschiene und der Mitnehmer am rückwärtigen ins Korpusinnere des Möbelstücks gerichteten Endbereich der Laufschiene des zugehörigen ausziehbaren Möbelbauteils vorgesehen sein, wobei das Klinkengehäuse vorzugsweise direkt an der Führungsschiene angeordnet ist, obwohl grundsätzlich auch die Möglichkeit besteht, das Klinkengehäuse unmittelbar neben der Führungsschiene am Korpus selbst vorzusehen.

Der Mitnehmer ist dann ebenfalls vorzugsweise direkt an der Laufschiene vorgesehen, da er dann nicht gesondert am ausziehbaren Möbelteil montiert werden muss.

Alternativ kann bei einem als Ausziehführung ohne Mittelschiene ausgebildeten Einfachauszug auch der Mitnehmer in der ganz ausgezogenen Endstellung im vorderen Endbereich der Führungsschiene und das Klinkengehäuse im rückwärtigen, ins Korpusinnere des Möbelstücks gerichteten Endbereich der Laufschiene des ausziehbaren Möbelteils, z.B. einer Schublade, vorgesehen sein. Das Klinkengehäuse wird dann wieder vorzugsweise direkt an der Laufschiene und der Mitnehmer an der Führungsschiene angeordnet.

Bei einer als Vollauszug mit Führungs-, Lauf- und Mittelschiene ausgebildeten Ausziehführung ist die Ausgestaltung mit Vorteil so getroffen, dass das Klinkengehäuse mit Klinkenbauteil einer der äußeren Schienen und der zugehörige Mitnehmer der anderen äußeren Schiene jeweils in deren der Öffnungsstellung des ausziehbaren Möbelteils einander gegenüberstehenden Endbereichen zugeordnet sind. Auch in diesem Fall ist es wieder von Vorteil, wenn das Klinkengehäuse und/oder der Mitnehmer an der jeweils zugeordneten äußeren Schiene angeordnet, d.h. befestigt sind.

Das Klinkengehäuse und/oder der Mitnehmer können aber auch jeweils von der zugeordneten äußeren Schiene getrennt in den benachbarten Bereiches des der jeweiligen äußeren Schiene zugeordneten Möbelteils angeordnet werden.

Eine alternative Lösung für die Ausgestaltung einer Verschiebungsautomatik für eine als Vollauszug ausgebildete Ausziehführung ist dadurch möglich, dass wenigstens ein Klinkenbauteil an einer der äußeren Schienen und der zugeordnete Mitnehmer an der Mittelschiene jeweils in deren in der Öffnungsstellung des ausziehbaren Möbeiteils zugeordnetem Endbereich vorgesehen ist bzw. sind.

Wenn dabei die Führungs-, Lauf- und Mittelschiene der Ausziehführung während deren relativen Verschiebungsbewegung in an sich bekannter Weise bewegungssynchronisiert sind, kann das Klinkengehäuse mit Klinkenbauteil beispielsweise an einer äußeren und der Mitnehmer dann an der Mittelschiene ― oder umgekehrt ― vorgesehen sein.

Alternativ kann auch an jeder der äußeren Schiene ein Klinkengehäuse mit beweglichem Klinkenbauteil und an der Mittelschiene dann zwei gesonderte, jeweils einem der Klinkengehäuse mit beweglichem Klinkenbauteil zugeordnete Mitnehmer vorgesehen sein.

In diesem Fall kann an jeder der äußeren Schienen ein Mitnehmer und an der Mittelschiene zwei voneinander beabstandete gesonderte, jeweils einem der Mitnehmer zugeordnete Klinkengehäuse mit beweglichem Klinkenbauteil vorgesehen sein.

Auch bei den erfindungsgemäßen, der Öffnungs-Endstellung zugeordneten Verschiebungsautomatik ist es von Vorteil, wenn eine die nach der Entriegelung des Klinkenbauteils im Klinkengehäuse des in die vorgespannte Feder eingeleitete Bewegung dämpfende oder abbremsende Dämpfungseinrichtung(en) vorgesehen ist bzw. sind.

In Analogie zu den bekannten Einzugsautomatiken wird bzw. werden dann die Dämpfungseinrichtung(en) über jeweils wenigstens ein Koppelelement mit dem Klinkenbauteil gekoppelt, wobei dieses Koppelelement als Kolbenstange ausgebildet sein kann, welche Teil der Kolbenstange eines als Kolbenzylinder-Anordnung ausgebildeten Lineardämpfers bzw. mit einer Kolbenstange des Lineardämpfers verbunden sein kann.

Um zu erreichen, dass eine durch Ausziehführungen mit einer erfindungsgemäßen Verschiebungsautomatik verschieblich im Korpus eines Möbelstücks gehalterte Schublade unmittelbar nach der Einleitung einer öffnungsverschiebung über den gesamten restlichen Öffnungsweg selbsttätig in die ganz geöffnete Endstellung überführt werden, ist eine Ausgestaltung von Vorteil, bei welcher eine der Verschiebungsautomatik in Richtung der Schubladen-Öffnungsverschiebung vorgeschaltete Öffnungshilfe vorgesehen ist, welche im Anschluss an die beginnende Öffnungsbewegung der Schublade aus deren Schließstellung mit dem Mitnehmer in Eingriff kommt und die die Schublade tragende Laufschiene der Ausziehführung über den bis zum Einsetzen der abschließenden Öffnungsfunktion der Verschiebungsautomatik erforderlichen Öffnungs-Teilhub mitnimmt.

Dabei ist die Ausgestaltung dann mit Vorteil so getroffen, dass die Öffnungshilfe ein in einem langgestreckten Klinkengehäuse in einer kulissenartigen Führung zwischen zwei Endstellungen verschieblich geführten Klinkenbauteil aufweist, dass am Klinkenbauteil eine diesen in Öffnungsrichtung der Ausziehführung gerichtete Richtung vorspannende Feder angreift und dass die kulissenartige Führung so ausgebildet ist, dass der Klinkenbauteil jeweils in beiden Endstellungen derart verkippt wird, dass der Mitnehmer in bzw. aus dem Mitnahmeeingriff mit dem Klinkenbauteil kommt.

Eine über den gesamten Öffnungsweg der Schublade von der Schließstellung aus bis in die ganz geöffnete Stellung wirksame Öffnungsfunktion kann dann zusätzlich dadurch verwirklicht werden, dass eine die Schublade in der Schließstellung gegen eine Öffnungsbewegung verrastende, an sich bekannte Touch-Latch-Schließvorrichtung vorgesehen ist, welche die zunächst in der Schließstellung verriegelte Schublade durch Druckausübung auf die Schublade entriegelt und so weit öffnet, dass die Öffnungshilfe die weitere öffnungsbewegung übernehmen kann.

Die Erfindung ist in der folgenden Beschreibung eines Ausführungsbeispiels in Verbindung mit der Zeichnung verschiedener Ausführungsbeispiele näher erläutert, und zwar zeigt bzw. zeigen:
- Fig. 1: eine isometrische Ansicht auf die Unterseite einer Schublade, welche mittels eines Paars von jeweils mit einer erfindungsgemäßen Verschiebungsautomatik versehenen Ausziehführungen zwischen zwei Korpusseitenwänden eines Schranks verschieblich gehaltert ist, wobei die Schublade in der ganz ausgezogenen Position dargestellt ist;
- Fig. 2: einen in Fig. 1 innerhalb des strichpunktierten elliptischen Bereichs 2 liegenden Teilausschnitt der Ausziehführung in vergrößertem Maßstabs, in welchem die Verschiebungsautomatik in schematischer Darstellung neben der zugehörigen Laufschiene an der Unterseite des Bodens der Schublade anliegend angeordnet dargestellt ist;
- Fig. 3: eine der Fig. 2 entsprechenden Ansicht, in welcher in der Verschiebungsautomatik zusätzlich schematisch die Anordnung einer als Lineardämpfer ausgebildeten Dämpfungseinrichtung dargestellt ist;
- Fig. 4: eine Ansicht auf die Unterseite einer mittels eines Paars von in der erfindungsgemäßen Weise mit jeweils einer Verschiebungsautomatik versehenen Ausziehführungen in einem Schrankkorpus gehalterten Schublade in der ganz eingeschobenen Position;
- Fig. 5: eine Schnittansicht, gesehen in Richtung der Pfeile 5-5 in Fig. 4;
- Fig. 6: eine Ansicht auf den in Fig. 4 unten dargestellten Teilabschnitt der Schublade in der ganz ausgezogenen Öffnungsposition;
- Fig. 7: den in Fig. 6 innerhalb des strichpunktierten Rechtecks 7 dargestellten Teilabschnitt in vergrößertem Maßstab;
- Fig. 8: die Seitenansicht einer mit einer im türflügelseitigen Endbereich der Führungsschiene mit einer erfindungsgemäßen Verschiebungsautomatik versehenen Ausziehführung, in welcher die Laufschiene in der ganz eingezogenen Position einer zugehörigen Schublade dargestellt ist;
- Fig. 9: eine der Fig. 8 entsprechenden Seitenansicht, in welcher die Laufschiene in der ganz geöffneten Position einer zugehörigen Schublade zugeordneten Stellung gezeigt ist; und
- Fig. 10: den in Fig. 9 innerhalb des strichpunktierten Rechtecks 10 dargestellten Teilbereich in vergrößertem Maßstab,
- Fig. 11: eine der Fig. 4 entsprechende Ansicht auf die Unterseite einer mittels eines Paars von in der erfindungsgemäßen Weise mit jeweils einer Verschiebungsautomatik und einer zusätzlichen Öffnungshilfe versehenen Ausziehführung in einem Schrankkorpus gehalterten Schublade in der ganz eingeschobenen Position;
- Fig. 12: eine Schnittansicht, gesehen in Richtung der Pfeile 12-12 in Fig. 11;
- Fig. 13: eine Ansicht auf den in Fig. 11 unten dargestellten Teilabschnitt der Schublade in der ganz ausgezogenen Öffnungsposition;
- Fig. 14: den in Fig. 13 innerhalb des strichpunktierten Rechtecks 14 dargestellten Teilabschnitt in vergrößertem Maßstab;
- Fig. 15a und15b: schematische Darstellungen der in den Fig. 11 bis 14 gezeigten Verschiebungsautomatik und der zugehörigen Öffnungshilfe in vergrößertem Maßstab in gespanntem, d.h. der Schließposition und in entspanntem, der Öffnungsposition einer zugehörigen Schublade zugeordneten Zustand; und
- Fig. 16a bis 16d: schematische Darstellungen einer mittels der erfindungsgemäßen Verschiebungsautomatik und Öffnungshilfe gemäß den Fig. 11 bis 14 versehenen Paares von Ausziehführungen in einem Schrankkorpus ausziehbar gehalterten und durch eine so genannte Touch-Latch-Schließvorrichtung in der Schließstellung verrastbaren Schublade in verschiedenen Ausziehpositionen von der geschlossenen bis zur ganz geöffneten Position.

In Fig. 1 ist die Unterseite einer Schublade 10 zwischen zwei voneinander beabstandeten senkrechten Korpuswänden 12 eines - im Übrigen nicht weiter dargestellten - Möbelteils, z.B. eines Schubladenschranks, mittels eines Paars von Ausziehführungen 14 einschieb- und ausziehbar gehaltert in der ganz ausgezogenen, d.h. der geöffneten Schubladen-Endposition dargestellt. Die Ausziehführungen 14 weisen jeweils eine an der Innenseite der zugeordneten Korpuswand 12 befestigte Führungsschiene 16 und eine unter der jeweiligen Seitenwand 18 der Schublade 10 befestigte Laufschiene 20 auf. Die Laufschiene ist - in an sich bekannter und deshalb nicht näher dargestellter Weise ― durch Rollen oder in einem Käfig geführte Wälzkörper zwischen zwei Endstellungen in Schubladen-Auszieh- bzw. Einschubrichtung verschieblich gehaltert.

Den Ausziehführungen 14 ist jeweils eine Verschiebungsautomatik 22 zugeordnet, welche - im dargestellten Fall ― jeweils ein im Bereich des rückwärtigen, d.h. korpusinneren, Endbereichs der Laufschiene 20 angeordnetes flaches, langgestrecktes Klinkengehäuse 24 aufweist, in welchem ein in der Zeichnung verdeckter und daher nicht erkennbarer Klinkenbauteil zwischen zwei Endstellungen verschieblich angeordnet ist. Der in einer kulissenartigen Führung verschiebliche Klinkenbauteil seinerseits steht unter der Vorspannung einer Feder und ist durch entsprechende Ausgestaltung der Kulissenführung in einer ― und zwar im dargestellten Fall in der in Ausziehrichtung vorderen ― Endposition verriegelbar, wobei ein die Führungsschiene 16 an der zugeordneten Korpuswand 12 befestigenden Halterung in Richtung zum Klinkenbauteil vortretender Mitnehmer 26 beim Öffnen der Schublade mit dem Klinkenbauteil in Eingriff kommt und diesen entriegelt, wodurch dann aufgrund der auf den Klinkenbauteil ausgeübten Federvorspannung das Klinkengehäuse 22 und damit die mit dem jeweiligen Klinkengehäuse verbundene Laufschiene 20 und somit die auf den Laufschienen 20 gelagerte Schublade 10 in die ganz geöffnete Endposition verschoben wird. Das Klinkengehäuse 24 ist entweder im rückwärtigen Endbereich an der Laufschiene 20 oder in diesem Endbereich neben der Laufschiene 20 am Boden 28 der Schublade befestigt.

In den Figuren 2 und 3 ist in vergrößertem Maßstab der jeweils mit der Verschiebungsautomatik 22 versehene Bereich der Fig. 1 oberen Ausziehautomatik 14 dargestellt, wobei Fig. 2 die Verschiebungsautomatik entsprechend der Darstellung in Fig. 1 zeigt, während in Fig. 3 eine Weiterbildung veranschaulicht ist, bei welcher das Klinkengehäuse 24 in Richtung der Schubladen-Öffnungsposition verlängert ist und im verlängerten Bereich eine als mit einem fluiden oder gasförmigen Dämpfungsmedium arbeitende langgestreckte Kolben-Zylinder-Einheit ausgebildete Dämpfungseinrichtung 30 aufweist, von welcher in der Zeichnungsfigur nur der in einem Ausschnitt des verlängerten Abschnitts des Klinkengehäuses 24 gehaltene Zylinder 32 sichtbar ist. Das freie Ende der nicht sichtbar im Klinkengehäuse 24 liegenden Kolbenstange der Dämpfungseinrichtung 30 ist am - ebenfalls nicht sichtbar im Klinkengehäuse 24 geführten - Klinkenbauteil angekoppelt. Es ist ersichtlich, dass eine derartige Dämpfungseinrichtung geeignet ist, eine zu starke Beschleunigung der Laufschiene 20 und somit einer von dieser getragenen Schublade 10 geschwindigkeitsabhängig zu dämpfen und so den der Schublade beim abschließenden Öffnungsvorgang durch die Verschiebungsautomatik 22 erteilten Aufpralistoß in der Öffnungs-Endstellung auf eine zulässige Größe abzubremsen.

In den Fig. 4 bis 7 ist die Anordnung von jeweils einer erfindungsgemäßen Verschiebungsautomatik an den Ausziehführungen 12 einer Schublade 10 für den in Fig. 3 schematisch veranschaulichten Fall in detaillierterer Darstellung veranschaulicht. In der folgenden Beschreibung werden nur die gegenüber den im Zusammenhang mit den Fig. 1 und 3 beschriebenen Ausgestaltungen in den Fig. 4 bis 7 wiedergegebenen zusätzlichen konstruktiven Ausgestaltungen beschrieben. Bezüglich der in Fig. 1 bis 3 entnehmbaren übereinstimmenden Ausgestaltung kann dagegen auf die Beschreibung zu diesen Figuren verwiesen werden, zumal funktionell gleiche Teile in den Fig. 1 bis 3 und 4 bis 7 gleiche Bezugszeichen zugeordnet sind.

In den Fig. 4 bis 6 ist erkennbar, dass die Führungsschienen 16 der Ausziehführungen 14 jeweils mittels zweier als metallische Winkelprofile ausgebildete Halterungen 34 in parallelem Abstand von der zugewandten Innenfläche der Korpuswände 12 befestigt sind. Die mit dem Klinkenbauteil 40 (Fig. 7) der Verschiebungsautomatik 22 zusammenwirkenden Mitnehmer 26 sind an den in den Fig. 4 und 6 links gelegenen korpusäußeren Halterungen 34 vorgesehen. Die Laufschienen 20 ihrerseits sind mittels im dargestellten Fall als im Querschnitt Z-förmige Metallprofile ausgebildete Trägerelemente 36 an der Unterseite des Schubladenbodens 28 befestigt, wobei an der in den Fig. 4 und 6 die rechten korpusinneren Enden der Laufschienen 20 tragenden Trägerelemente 36 gleichzeitig die Klinkengehäuse 24 der Verschiebungsautomatiken 22 befestigt sind. Bei Schubladen 10, deren Seitenwände 18 in der in Fig. 5 erkennbaren Weise als unterseitig offene doppelwandige Hohlprofile aus Metall ausgebildet sind, kann die Laufschiene durch die im Querschnitt Z-förmige Ausgestaltung der Trägerelemente 36 im hohlen Innern der Seitenwände angeordnet werden, wobei auch noch die Führungsschiene 16 zum Teil und die in diesem Fall zur Bildung eines Vollauszugs zwischen den Lauf- und Führungsschienen jeweils zwischengeschalteten Mittelschienen 38 weitgehend verdeckt im hohlen Innern der Seitenwände 18 angeordnet sind.

In den Fig. 4 und 6 ist auch die Anordnung des Klinkenbauteils 40 im Klinkengehäuse 24 sowie die Ankopplung der Kolbenstange 42 der als Kolben-Zylinder-Einheit ausgebildeten Dämpfereinheit 30 am Klinkenbauteil 40 und die Anordnung der die Kolbenstange 42 durchsetzenden, am Zylinder 32 der Dämpfereinheit 30 einerseits und dem Klinkenbauteil 40 bzw. dem am Klinkenbauteil angekoppelten Ende der Kolbenstange 42 andererseits abgestützten, unter Druckvorspannung stehenden Schraubenfeder 44 erkennbar.

Erkennbar sind auch die über den größeren Teil ihrer Länge geradlinig verlaufenden Führungsnuten 46 für ein Paar von voneinander beabstandete, in die Führungsnuten eingreifende Kulissenzapfen 48 am Klinkenbauteil 40. Durch den bogenförmig gekrümmten Verlauf der Führungsnuten 46 in deren korpusäußeren Endabschnitten wird erreicht, dass der Klinkenbauteil 40 bei der Annäherung an die Öffnungsstellung zunächst an dem von der korpusäußeren Halterung 34 der Führungsschiene 16 vortretenden Mitnehmer anfährt und dann bei weiterem Verschieben aus der im gebogenen Bereich der Führungsnut 46 liegenden Stellung verschoben und entriegelt wird, wodurch die vorgespannte unter Druckvorspannung stehende Schraubenfeder sich in dem durch die Länge der Führungsnuten 46 vorgegebenen Maß entspannen kann und dabei das zugehörige Klinkengehäuse 24, die mit dem Klinkengehäuse verbundene Laufschiene 20 sowie die von den Laufschienen 20 getragene Schublade 10 in die äußere, vollständig geöffnete Endposition verschiebt.

In Fig. 7 ist in einem vergrößerten Ausschnitt der Eingriff des Mitnehmers 26 in den Klinkenbauteil 40 in der Öffnungs-Endstellung der Schublade sowie die gelenkige Ankopplung des zylinderabgewandten Endes der Kolbenstange 42 der Dämpfungseinrichtung 32 am Klinkenbauteil 40 veranschaulicht. Erkennbar ist auch die an ihrem zylinderabgewandten Ende im Ankopplungsbereich der Kolbenstange 42 am Klinkenbauteil 40 abgestützt, von der Kolbenstange 42 durchsetzte Schraubenfeder 44.

In den Fig. 8 bis 10 ist eine Abwandlung der vorstehend geschilderten Anordnung und Ausgestaltung einer Verschiebungsautomatik an einer als Vollauszug ausgebildeten Ausziehführung 14 schematisch veranschaulicht. Abweichend von der vorstehend beschriebenen Ausgestaltung gemäß den Fig. 4 bis 7 ist in diesem Fall das Klinkengehäuse 24 der Verschiebungsautomatik im vorderen, d.h. korpusäußeren Endbereich der Führungsschiene 16 angeordnet, und der mit dem Klinkenbauteil 40 zusammenwirkende Mitnehmer 26 am rückwärtigen, d.h. korpusinneren Ende der Laufschiene 20 vorgesehen. Aufgrund der Vertauschung der Zuordnung des Klinkengehäuses 24 und des Mitnehmers 26 zur Führungsschiene 16 bzw. Laufschiene 20 ist in diesem Fall die relative Lage des Klinkenbauteils 40 im Klinkengehäuse 24 und die Ankopplung der Dämpfungseinrichtung 32 in der in den Zeichnungsfiguren erkennbaren Weise im entgegen gesetzten Betätigungssinn getroffen.

In den Fig. 11 bis 14 ist in einer den Fig. 4 bis 7 vergleichbaren Darstellung die Anordnung von jeweils einer erfindungsgemäßen Verschiebungsautomatik 22 und einer zusätzlichen Öffnungshilfe 50 an den Ausziehführungen 12 einer Schublade 10 veranschaulicht. In der folgenden Beschreibung werden nur die gegenüber den im Zusammenhang mit den Fig. 4 bis 7 beschriebenen Ausgestaltungen zusätzlich getroffenen Änderungen beschrieben. Bezüglich der den Fig. 4 bis 7 entnehmbaren übereinstimmenden Ausgestaltung kann dagegen auf die Beschreibung zu diesen Figuren verwiesen werden, zumal funktionell gleichen Teilen in den Fig. 4 bis 7 und 11 bis 14 gleiche Bezugszeichen zugeordnet sind.

Die Verschiebungsautomatik 22 entspricht funktionell den in Verbindung mit den Fig. 4 bis 7 beschriebenen Verschiebungsautomatiken, wobei lediglich die dort unter Druckvorspannung stehende Schraubenfeder 44 durch eine unter Zugspannung stehende längere, am Klinkenbauteil 40 angreifende Schraubenfeder 44' ersetzt ist. Der Vorteil der Verwendung einer solchen über Umlenkrollen 52, 54 geführten verlängerten Schraubenfeder 44' besteht darin, dass sie auch eine Verlängerung des Verschiebungswegs des Klinkenbauteils 40 in einem entsprechend verlängerten Klinkengehäuse 24 ermöglicht, wobei die auf das Klinkenbauteil 40 ausgeübte Vorspannung sich zwischen dessen Endpositionen aufgrund der größeren Federlänge der Schraubenfeder 44' in geringerem Maße ändert.

Die in den Fig. 11 und 13 der Verschiebungsautomatik 22 vorgeschaltete Öffnungshilfe 50 hat - wie insbesondere auch den Zeichnungsfiguren 15a und 15b entnehmbar ist - einen der Verschiebungsautomatik 22 konstruktiv ähnlichen Aufbau. D.h. sie weist einen in einem langgestreckten Klinkengehäuse 64 zwischen zwei Endstellungen verschieblich angeordneten Klinkenbauteil 66 auf. Der in einer kulissenartigen Führung verschiebliche Klinkenbauteil seinerseits steht wieder unter Zugvorspannung einer langgestreckten, um eine Umlenkrolle 68 geführten Schraubenfeder 70. Die Kulissenführung ihrerseits ist ― abweichend von der Verschiebungsautomatik 22 ― jedoch so ausgebildet, dass der Kulissenbauteil 66 in beiden Endpositionen in jeweils abgekippter und dadurch den Mitnehmer 26 beim Öffnen und Schließen der Schublade jeweils freigebende Position geführt ist. D.h. beim Öffnen der Schublade fährt nach kurzem Öffnungshub der Mitnehmer 26 zunächst am abgekippten Klinkenbauteil 66 an und verschiebt und entriegelt diesen beim weiteren Öffnen, wodurch die unter Zugvorspannung stehende Schraubenfeder 70 sich in dem durch die Kulissenführung vorgegebenen Maß entspannen kann und dabei die mit dem Klinkengehäuse verbundene Laufschiene 20 und somit die von den Laufschienen 20 getragene Schublade 10 in eine weiter geöffnete Endposition verschiebt, in welche der Klinkenbauteil 66 wieder abgekippt wird und den Mitnehmer 26 freigibt, wodurch bei weiterer Öffnungsbewegung der Schublade der Mitnehmer 26 in den Klinkenbauteil 40 der anschließenden Verschiebungsautomatik 22 übertritt, diesen Klinkenbauteil entriegelt und durch die Verschiebungsautomatik dann die der Schublade zugeordnete Laufschiene 20 der Ausziehführung 14 in die ganz geöffnete Position mitgenommen wird, wodurch also die Schublade in ihre Öffnungs-Endstellung geführt wird.

Aufgrund des aufeinander folgenden Zusammenwirkens der Öffnungshilfe 50 mit der Verschiebungsautomatik 22 ist es möglich, ein automatisches Öffnen der Schublade unmittelbar im Anschluss an einen kurzen Schubladen-Verschiebungshub aus der Schließstellung zu verwirklichen.

Dieser kurze Öffnungshub bis zum Wirksamwerden der Öffnungshilfe 50 ist entweder durch die Ausübung einer entsprechenden Öffnungskraft auf eine an der Außenseite der Schubladenblende der Schublade vorgesehenen Griffbeschlag zu bewirken, oder - im Falle des Fehlens eines solchen Griffbeschlags - kann der Öffnungshilfe 50 funktionell auch eine so genannte "Touch-Latch-Schließvorrichtung" vorgeschaltet sein. Solche Touch-Latch-Schließvorrichtungen sind z.B. aus der EP 0 766 939 B1 bekannt. Dabei kommt z.B. auch die zusätzliche Integration einer der Öffnungshilfe 50 vorgeschalteten Touch-Latch-Schließvorrichtung der aus der DE 20 2004 019 738 U1 bekannten Ausgestaltung in Frage. In den Fig. 11 und 13 wäre diese bekannte Touch-Latch-Schließvorrichtung dann links vor der Öffnungshilfe 50 etwa im Bereich des Trägerelements.36 vorzusehen.

In den Fig. 16a bis 16b ist die Aufeinanderfolge von Teilabschnitten der selbsttätigen Öffnungs-Verschiebungsbewegung einer durch eine Touch-Latch-Schließvorrichtung der vorerwähnten Art in der Schließstellung gehaltenen Schublade nach Auslösung des Öffnungsvorgangs durch Betätigung der Touch-Latch-Schließvorrichtung veranschaulicht.

Fig. 16a zeigt die von der Touch-Latch-Schließvorrichtung in der Schließstellung im Korpus eines Schubladenschranks gehaltenen Schublade 10, wobei der Pfeil a₁ noch die abschließende Schließverschiebung der Schublade 10 vor ihrer Verrastung in der Schließstellung durch die Touch-Latch-Vorrichtung und der entgegengesetzt gerichtete Pfeil a₃ den nach Auslösung der Touch-Latch-Schließvorrichtung durch zusätzlichen Druck in Schließrichtung auf die Schublade den durch die Touch-Latch-Vorrichtung auf die Schublade übertragenden Öffnungsweg veranschaulicht.

In Fig. 16b ist die nach der durch die Öffnungsbewegung der Touch-Latch-Schließvorrichtung erreichte Position der Schublade 10 dargestellt, in welcher die Öffnungshilfe 50 wirksam wird und die Schublade 10 um den Öffnungsweg b in die in Fig. 16c dargestellte Öffnungsposition überführt. In dieser Position wird dann die Verschiebungsautomatik wirksam, welche die Schublade über den restlichen Öffnungsweg in die in Fig. 16d gezeigte ganz geöffnete Position gestellt wird.

Die Kombination der aufeinander folgend wirksam werdenden Touch-Latch-Schließvorrichtung, der Öffnungshilfe 50 und der Verschiebungsautomatik 22 ist dabei so getroffen, dass der Öffnungshub der jeweiligen Teilkomponente gerade dann erschöpft ist, wenn die nächstfolgende Komponente ausgelöst wird, so dass also die selbsttätige Öffnungsbewegung der Schublade nach Auslösung der Entriegelungsfunktion der Touch-Latch-Schließvorrichtung stetig und gleichmäßig ohne Stocken zwischen den einzelnen Teilabschnitten der Öffnungsbewegung bis in die ganz geöffnete Endposition der Schublade erfolgt.

Es ist ersichtlich dass im Rahmen des Erfindungsgedankens Abwandlungen und Weiterbildungen der beschriebenen Anordnungsmöglichkeiten der erfindungsgemäßen Verschiebungsautomatik verwirklichbar sind. Bei als Vollauszug mit Führungsschiene, Mittelschiene und Laufschiene ausgebildeten Ausziehführungen ist auch eine Ausgestaltung möglich, bei welcher die zusammenwirkenden Funktionsbauteile der Verschiebungsautomatik 22, d.h. des mit dem verschieblichen Klinkenbauteil 40 versehenen Klinkengehäuses 24 einerseits und des Mitnehmers 26 andererseits an einer der äußeren Schienen, d.h. der Führungsschiene 16 oder der Laufschiene 20 und des Mitnehmers 26 an der jeweils anderen äußeren Schiene, d.h. der Laufschiene 20 bzw. der Führungsschiene 16 erfolgt. Insbesondere dann, wenn die in ihren Verschiebungsbewegungen über entsprechende - an sich bekannte ― Einrichtungen relativ zur Mittelschiene bewegungssynchronisiert sind, ist eine solche Ausgestaltung denkbar.

Außerdem ist auch die Zuordnung von zwei voneinander beabstandeten Verschiebungsautomatiken 22 und ihre Zuordnung zu jeweils der Führungsschiene 16 einerseits und der Laufschiene 20 andererseits möglich. Denkbar ist dabei entweder die Anordnung der beiden Klinkengehäuse 24 voneinander beabstandet an der Mittelschiene 38 und die Anordnung je eines Mitnehmers an jeder der beiden äußeren Schienen oder die Anordnung je eines Klinkengehäuses an jeder der äußeren Schiene und die Anordnung von zwei voneinander beabstandeten Mitnehmern 26 an der Mittelschiene. Diese Ausgestaltung, welche den zwangsgesteuerten Öffnungshub der Schublade vergrößert, ist bei nicht bewegungssynchron gekoppelten äußeren Schienen eines Vollauszugs vorteilhaft.

## Patentansprüche

1. Verschiebungsautomatik (22) für Ausziehführungen (14) für aus dem Korpus eines Möbelstücks ausziehbare Möbelteile, wie Schubladen (10), ausziehbare Arbeitsplatten oder Geräteträger mit einer an einer Korpuswand (12) eines Möbelstücks zu befestigenden Führungsschiene (16) und einer - gegebenenfalls unter Zwischenschaltung einer Mittelschiene (38) - relativ zur Führungsschiene (16) verschieblich gelagerten, am ausziehbaren Möbelteil zu befestigenden Laufschiene (20), wobei in einem an einer der beiden vorgenannten äußeren Schienen angeordneten Klinkengehäuse (24) ein durch eine Federanordnung mit einer langgestreckten Schraubenfeder (44; 44') bistabil in zwei in Schubladen-Bewegungsrichtungen voneinander beabstandeten Endlagen vorgespannter beweglicher Klinkenbauteil (40) vorgesehen ist, welcher eine Aufnahme für einen an einer der anderen Schiene(n) vorgesehenen Mitnehmer (26) aufweist, welcher bei der Relativverschiebung der Schienen bei Annäherung an die Endstellung in die Aufnahme einfährt und den vorgespannten beweglichen Klinkenbauteil (40) verschwenkt und dadurch aus der zugeordneten Endlage entriegelt, wodurch dieser unter Wirkung der Federspannung in die andere Endlage bewegt wird und über den in der Aufnahme gehaltenen Mitnehmer die diesem zugeordnete Schiene in die Endstellung des ausziehbaren Möbelteils mitnimmt,
**dadurch gekennzeichnet,**
**dass** das Klinkengehäuse (24) in dem in der der Öffnungsstellung des ausziehbaren Möbelteils zugeordneten Endbereich der jeweiligen äußeren Schiene (20; 16) und der Mitnehmer in dem sich bei Annäherung an die Öffnungsstellung diesem Endbereich annähernden Bereich der anderen äußeren Schiene (16; 20) bzw. der Mittelschiene vorgesehen ist.

2. Verschiebungsautomatik nach Anspruch 1 für eine als Einfachauszug ohne Mittelschiene ausgebildete Ausziehführung, **dadurch gekennzeichnet, dass** das Klinkengehäuse (24) in der aus dem Korpusinnern des Möbelstücks herausgezogenen Endstellung im vorderen Endbereich der Führungsschiene (16) und der Mitnehmer (26) im rückwärtigen, ins Korpusinnere des Möbelstücks gerichteten Endbereich der Laufschiene (20) des zugehörigen ausziehbaren Möbelteils vorgesehen ist.

3. Verschiebungsautomatik nach Anspruch 2, **dadurch gekennzeichnet, dass** das Klinkengehäuse (24) an der Führungsschiene (16) angeordnet ist.

4. Verschiebungsautomatik nach Anspruch 2 oder 3, **dadurch gekennzeichnet, dass** der Mitnehmer (26) an der Laufschiene (20) angeordnet ist.

5. Verschiebungsautomatik nach Anspruch 1 für eine als Einfachauszug ohne Mittelschiene ausgebildete Ausziehführung, **dadurch gekennzeichnet, dass** der Mitnehmer (26) in der herausgezogenen Endstellung im vorderen Endbereich der Führungsschiene (16) und das Klinkengehäuse (24) im rückwärtigen, ins Korpusinnere des Möbelstücks gerichteten Endbereich der Laufschiene (20) des zugeordneten ausziehbaren Möbelteils vorgesehen ist.

6. Verschiebungsautomatik nach Anspruch 5,**dadurch gekennzeichnet, dass** das Klinkengehäuse (24) an der Laufschiene (20) angeordnet ist.

7. Verschiebungsautomatik nach Anspruch 5 oder 6, **dadurch gekennzeichnet, dass** der Mitnehmer (26) an der Führungsschiene (16) angeordnet ist.

8. Verschiebungsautomatik nach Anspruch 1 für eine als Vollauszug mit Führungs-, Lauf- und Mittelschiene ausgebildete Ausziehführung, **dadurch gekennzeichnet, dass** das Klinkengehäuse (24) mit Klinkenbauteil (40) einer der äußeren Schienen (16; 20) und der zugehörige Mitnehmer (26) der anderen äußeren Schiene (20; 16) jeweils in deren in der Öffnungsstellung des ausziehbaren Möbelteils einander gegenüberstehenden Endbereichen zugeordnet sind.

9. Verschiebungsautomatik nach Anspruch 8, **dadurch gekennzeichnet, dass** das Klinkengehäuse (24) und der Mitnehmer (26) an der jeweils zugeordneten äußeren Schiene (20; 16) angeordnet sind.

10. Verschiebungsautomatik nach Anspruch 8, **dadurch gekennzeichnet, dass** das Klinkengehäuse (24) und/oder der Mitnehmer (26) jeweils von der zugeordneten äußeren Schiene (20; 16) getrennt in den benachbarten Bereichen des der jeweiligen äußeren Schiene zugeordneten Möbelteils angeordnet ist bzw. sind.

11. Verschiebungsautomatik nach Anspruch 1 für einen mit einer zusätzlich zur Führungs- und Laufschiene eine Mittelschiene aufweisenden Vollauszug, **dadurch gekennzeichnet, dass** wenigstens ein Klinkenbauteil (40) an einer der äußeren Schienen (20; 16) und der zugeordneten Mitnehmer(26) an der Mittelschiene (38) jeweils in deren in der Öffnungsstellung des ausziehbaren Möbelteils zugeordnetem Endbereich vorgesehen ist bzw. sind.

12. Verschiebungsautomatik nach Anspruch 11, **dadurch gekennzeichnet, dass** die Führungs-, Lauf- und Mittelschiene (16; 20; 38) der Ausziehführung (14) während deren relativen Verschiebungsbewegungen bewegungssynchronisiert sind, und dass ein Klinkengehäuse (24) mit Klinkenbauteil (40) und ein Mitnehmer (26) an einer der äußeren bzw. der Mittelschiene (38) vorgesehen sind.

13. Verschiebungsautomatik nach Anspruch 11, **dadurch gekennzeichnet, dass** an jeder der äußeren Schiene (20; 16) ein Klinkengehäuse (24) mit beweglichem Klinkenbauteil (40) und an der Mittelschiene (38) zwei gesonderte, jeweils einem der Klinkengehäuse (24) mit beweglichem Klinkenbauteil (40) zugeordnete Mitnehmer (26) vorgesehen sind.

14. Verschiebungsautomatik nach Anspruch 11, **dadurch gekennzeichnet, dass** an jeder der äußeren Schienen (16; 20) ein Mitnehmer (26) und an der Mittelschiene (38) zwei voneinander beabstandete gesonderte, jeweils einem der Mitnehmer (26) zugeordnete Klinkengehäuse (24) mit beweglichem Klinkenbauteil (40) vorgesehen sind.

15. Verschiebungsautomatik nach einem der Ansprüche 1 bis 14, **gekennzeichnet durch** eine die nach der Entriegelung des Klinkenbauteils(40) im Klinkengehäuse (24) dessen **durch** die vorgespannte Feder eingeleitete Bewegung dämpfende oder abbremsende Dämpfungseinrichtung(en) (30) vorgesehen ist bzw. sind.

16. Verschiebungsautomatik nach Anspruch 15, **dadurch gekennzeichnet, dass** die Dämpfungseinrichtung(en) (30) über jeweils wenigstens ein Koppelement mit dem Klinkenbauteil (40) gekoppelt ist bzw. sind.

17. Verschiebungsautomatik nach Anspruch 16, **dadurch gekennzeichnet, dass** die vorzugsweise als an sich bekannte mit einem fluiden oder gasförmigen Dämpfungsmedium arbeitende(n) Dämpfungseinrichtung(en) über eine Koppelstange mit dem Klinkenbauteil gekoppelt ist bzw. sind.

18. Verschiebungsautomatik nach einem der Ansprüche 1 bis 17, **gekennzeichnet durch** eine der Verschiebungsautomatik (22) in Richtung der Schubladen-Öffnungsverschiebung vorgeschaltete Öffnungshilfe (50), welche im Anschluss an die beginnende Öffnungsbewegung der Schublade aus deren Schließstellung mit dem Mitnehmer (26) in Eingriff kommt und die die Schublade tragende Laufschiene (20) der Ausziehführung (14) über den bis zum Einsetzen der abschließenden Öffnungsfunktion der Verschiebungsautomatik (22) erforderlichen Öffnungs-Teilhub mitnimmt.

19. Verschiebungsautomatik nach Anspruch 18, **dadurch gekennzeichnet, dass** die Öffnungshilfe (50) ein in einem langgestreckten Klinkengehäuse (64) in einer kulissenartigen Führung zwischen zwei Endstellungen verschieblich geführten Klinkenbauteil (66) aufweist, dass am Klinkenbauteil (66) eine diesen in Öffnungsrichtung der Ausziehführung (14) gerichtete Richtung vorspannende Feder (70) angreift, und dass die kulissenartige Führung so ausgebildet ist, dass der Klinkenbauteil (66) jeweils in beiden Endstellungen derart verkippt wird, dass der Mitnehmer (26) in bzw. aus dem Mitnahmeeingriff mit dem Klinkenbauteil kommt.

20. Verschiebungsautomatik nach einem der Ansprüche 1 bis 19, **dadurch gekennzeichnet, dass** eine die Schublade (10) in der Schließstellung gegen eine Öffnungsbewegung verrastende, an sich bekannte Touch-Latch-Schließvorrichtung vorgesehen ist.

## Claims

1. Automatic displacement device (22) for pull-out guides (14) for furniture components, such as drawers (10) which can be pulled out of the carcass of a piece of furniture, worktops or appliance supports which can be pulled out with a guide rail (16) to be fixed on a carcass wall (12) of a piece of furniture and a runner (20) to be displaceably mounted relative to the guide rail (16) - optionally with a central rail (38) interposed - and to be fixed on the furniture part which can be pulled out, wherein in a catch housing (24) disposed on one of the two aforesaid outer rails a catch component (40) is provided which is biased and movable in a bistable manner into two end positions spaced from one another in the directions of movement of the drawer by a spring arrangement with an elongate helical spring (44; 44'), the said catch component having a recess for a dog (26) which is provided on one of the other rails and which moves into the recess during the relative displacement of the rails as the end position is approached and pivots the biased movable catch component (40) and thereby unlocks it from the assigned end position, whereby under the effect of the spring tension the said catch component is moved into the other end position and by way of the dog retained in the recess it entrains the rail assigned thereto into the end position of the furniture part which can be pulled out, **characterised in that** the catch housing (24) is provided in the end region of the respective outer rail (20; 16) assigned to the open position of the furniture component which can be pulled out and the dog is provided in the region of the other outer rail (16; 20) or of the central rail which approaches this end region during the approach to the open position.

2. Automatic displacement device as claimed in Claim 1 for a pull-out guide constructed as a simple pull-out means without a central rail, **characterised in that** the catch housing (24) is provided in the front end region of the guide rail (16) in the end position in which it is pulled out of the interior of the carcass of the piece of furniture, and the dog (26) is provided in the rear end region, directed into the interior of the carcass of the piece of furniture, of the runner (20) of the appertaining furniture component which can be pulled out.

3. Automatic displacement device as claimed in Claim 2, **characterised in that** the catch housing (24) is disposed on the guide rail (16).

4. Automatic displacement device as claimed in Claim 2 or 3, **characterised in that** the dog (26) is disposed on the runner (20).

5. Automatic displacement device as claimed in Claim 1 for a pull-out guide constructed as a simple pull-out means without a central rail, **characterised in that** in the pulled-out end position the dog (26) is provided in the front end region of the guide rail (16), and the catch housing (24) is provided in the rear end region, directed into the interior of the carcass of the piece of furniture, of the runner (20) of the associated furniture component which can be pulled out.

6. Automatic displacement device as claimed in Claim 5, **characterised in that** the catch housing (24) is disposed on the runner (20).

7. Automatic displacement device as claimed in Claim 5 or 6, **characterised in that** the dog (26) is disposed on the guide rail (16).

8. Automatic displacement device as claimed in Claim 1 for a pull-out guide constructed as a full pull-out means with a guide rail, runner and central rail, **characterised in that** the catch housing (24) with catch component (40) is assigned to one of the outer rails (16; 20) and the appertaining dog (26) is assigned to the other outer rail (20; 16) in the respective end regions thereof which are opposite one another in the open position of the furniture component which can be pulled out.

9. Automatic displacement device as claimed in Claim 8, **characterised in that** the catch housing (24) and the dog (26) are disposed on the respective associated outer rail (20; 16).

10. Automatic displacement device as claimed in Claim 8, **characterised in that** the catch housing (24) and/or the dog (26) is or are disposed, in each case separately from the assigned outer rail (20; 16) in the adjacent regions of the furniture component assigned to the respective outer rail.

11. Automatic displacement device as claimed in Claim 1 for a full pull-out means having a central rail in addition to the guide rail and runner, **characterised in that** at least one catch component (40) is or are provided on one of the outer rails (20; 16) and the associated dog (26) is provided on the central rail (38) in each case in the associated end region thereof in the open position of the furniture component which can be pulled out.

12. Automatic displacement device as claimed in Claim 11, **characterised in that** the guide rail, runner and central rail (16; 20; 38) of the pull-out guide (14) whilst the relative displacement movements thereof are synchronised, and that a catch housing (24) with catch component (40) and a dog (26) are provided on one of the outer rails or the central rail (38).

13. Automatic displacement device as claimed in Claim 11, **characterised in that** a catch housing (24) with movable catch component (40) is provided on each of the outer rails (20; 16) and two separate dogs (26) each assigned to one of the catch housings (24) with movable catch component (40).

14. Automatic displacement device as claimed in Claim 11, **characterised in that** a dog (26) is provided on each of the outer rails (16; 20) and two separate catch housings (24) with movable catch component (40) which are spaced from one another and are in each case assigned to one of the dogs (26) are provided on the central rail (38).

15. Automatic displacement device as claimed in any one of Claims 1 to 14, **characterised in that** damping device(s) (30) is or are provided which after the unlocking of the catch component (40) in the catch housing (24) damp or slow down the movement thereof initiated by the biased spring.

16. Automatic displacement device as claimed in Claim 15, **characterised in that** the damping device(s) (30) is or are coupled to the catch component (40) by way of at least one respective coupling element.

17. Automatic displacement device as claimed in Claim 16, **characterised in that** the damping device(s) which preferably operate(s) as is known *per se* with a liquid or gaseous damping medium is or are coupled to the catch component by way of a coupling rod.

18. Automatic displacement device as claimed in any one of Claims to 17, **characterised by** an aid to opening which is connected before the automatic displacement device (22) in the direction of the drawer opening movement and which following the initial opening movement of the drawer out of the closed position thereof comes into engagement with the dog (26) and entrains the runner (20) of the pull-out guide (14) which supports the drawer by way of the partial opening movement which is necessary until the subsequent opening function of the automatic displacement device (22) is concluded.

19. Automatic displacement device as claimed in Claim 18, **characterised in that** the aid to opening (50) has a catch component (66) which is guided in an elongate catch housing (64) so as to be displaceable in a rocker-like guide between two end positions, that a spring (70) which biases the catch component (66) in the opening direction of the pull-out guide (14) engages on the catch component, and that the rocker-like guide is constructed in such a way that the catch component (66) is in each case tilted in both end positions in such a way that the dog (26) comes into or out of engagement with the catch component.

20. Automatic displacement device as claimed in any one of Claims 1 to 19, **characterised in that** a touch-latch closing device which is known *per se* is provided which in the closed position latches the drawer (10) against an opening movement.

## Revendications

1. Dispositif de commande automatique de coulissement (22) pour des glissières télescopiques (14) pour des pièces de meuble qui peuvent être retirées du corps d'un meuble, telles que des tiroirs (10), des plans de travail télescopiques ou des supports d'appareils avec un rail de guidage (16) à fixer sur une paroi de corps (12) d'un meuble et un rail de roulement (20) monté à coulissement - la cas échéant avec un rail intermédiaire intercalé (38) - par rapport au rail de guidage (16) et à fixer sur la pièce de mobilier télescopique, dans lequel on prévoit, dans un boîtier à cliquet (24) aménagé sur un des deux rails externes précités, un composant à cliquet (40) mobile précontraint par un dispositif à ressort avec un ressort hélicoïdal allongé (44 ; 44') de manière bistable dans deux positions d'extrémité distantes l'une de l'autre dans les sens de déplacement du tiroir, ledit composant à cliquet présentant un logement pour un élément d'entraînement (26) prévu sur l'un des autres rails, qui s'enfonce dans le logement lors du coulissement relatif des rails à proximité de la position d'extrémité et qui fait pivoter le composant à cliquet mobile précontraint (40) et le déverrouille de la sorte de la position d'extrémité affectée, ledit composant étant déplacé sous l'effet de la tension élastique dans l'autre position d'extrémité et entraînant, via l'élément d'entraînement maintenu dans le logement, le rail qui lui est affecté dans la position d'extrémité de la pièce de meuble télescopique,
**caractérisé en ce que**
le boîtier à cliquet (24) est prévu dans la zone d'extrémité du rail externe respectif (20 ; 16) qui est affectée à la position d'ouverture de la pièce de meuble télescopique et l'élément d'entraînement dans la zone de l'autre rail externe (16 ; 20) ou du rail intermédiaire qui est proche de cette zone d'extrémité à proximité de la position d'ouverture.

2. Dispositif de commande automatique de coulissement selon la revendication 1 pour une glissière télescopique conformée en extension simple sans rail intermédiaire, **caractérisé en ce que** le boîtier à cliquet (24) est prévu dans la position d'extrémité retirée de l'intérieur du corps de meuble dans la zone d'extrémité avant du rail de guidage (16) et l'élément d'entraînement (26) est prévu dans la zone d'extrémité arrière, dirigée vers l'intérieur du corps de meuble, du rail de roulement (20) de la partie de meuble télescopique correspondante.

3. Dispositif de commande automatique de coulissement selon la revendication 2, **caractérisé en ce que** le boîtier à cliquet (24) est aménagé sur le rail de guidage (16).

4. Dispositif de commande automatique de coulissement selon la revendication 2 ou 3, **caractérisé en ce que** l'élément d'entraînement (26) est aménagé sur le rail de roulement (20).

5. Dispositif de commande automatique de coulissement selon la revendication 1 pour une glissière télescopique conformée en extension simple sans rail intermédiaire, **caractérisé en ce que** l'élément d'entraînement (26) est prévu en position d'extrémité retirée dans la zone d'extrémité avant du rail de guidage (16) et le boîtier à cliquet (24) est prévu dans la zone d'extrémité arrière, dirigée vers l'intérieur du corps de meuble, du rail de roulement (20) de la pièce de meuble télescopique affectée.

6. Dispositif de commande automatique de coulissement selon la revendication 5, **caractérisé en ce que** le boîtier à cliquet (24) est aménagé sur le rail de roulement (20).

7. Dispositif de commande automatique de coulissement selon la revendication 5 ou 6, **caractérisé en ce que** l'élément d'entraînement (26) est aménagé sur le rail de guidage (16).

8. Dispositif de commande automatique de coulissement selon la revendication 1 pour une glissière conformée en extension entière avec un rail de guidage, un rail de roulement et un rail intermédiaire, **caractérisé en ce que** le boîtier à cliquet (24) avec le composant à cliquet (40) est affecté à un des rails externes (16 ; 20) et à l'élément d'entraînement correspondant (26) de l'autre rail externe (20; 16), respectivement, dans leurs zones d'extrémité opposées l'une à l'autre dans la position d'ouverture de la pièce de meuble télescopique.

9. Dispositif de commande automatique de coulissement selon la revendication 8, **caractérisé en ce que** le boîtier à cliquet (24) et l'élément d'entraînement (26) sont aménagés sur le rail externe respectivement affecté (20 ; 16).

10. Dispositif de commande automatique de coulissement selon la revendication 8, **caractérisé en ce que** le boîtier à cliquet (24) et/ou l'élément d'entraînement (26) est/ou sont aménagés, respectivement séparément du rail externe affecté (20 ; 16), dans les zones adjacentes de la pièce de meuble affectée au rail externe respectif.

11. Dispositif de commande automatique de coulissement selon la revendication 1 pour une extension entière présentant un rail intermédiaire en plus du rail de guidage et du rail de roulement, **caractérisé en ce qu'**au moins un composant à cliquet (40) est prévu sur l'un des rails externes (20 ; 16) et l'élément d'entraînement affecté (26) est prévu sur le rail intermédiaire (38), respectivement dans leur zone d'extrémité affectée dans la position d'ouverture de la pièce de meuble télescopique.

12. Dispositif de commande automatique de coulissement selon la revendication 11, **caractérisé en ce que** le rail de guidage, le rail de roulement et le rail intermédiaire (16 ; 20 ; 38) de la glissière (14) sont synchronisés en déplacement pendant leurs mouvements de coulissement relatifs et **en ce qu'**un boîtier à cliquet (24) avec un composant à cliquet (40) et un élément d'entraînement (26) sont prévus sur l'un des rails externes ou sur le rail intermédiaire (38).

13. Dispositif de commande automatique de coulissement selon la revendication 11, **caractérisé en ce qu'**il est prévu un boîtier à cliquet (24) avec un composant à cliquet mobile (40) sur chaque rail externe (20 ; 16) et deux éléments d'entraînement séparés (26), respectivement affectés à un des boîtiers à cliquet (24) avec un composant à cliquet mobile (40) sur le rail intermédiaire (38).

14. Dispositif de commande automatique de coulissement selon la revendication 11, **caractérisé en ce qu'**il est prévu un élément d'entraînement (26) sur chaque rail externe (16 ; 20) et deux boîtiers à cliquet (24), avec un composant à cliquet mobile (40), séparés, distants l'un de l'autre et affectés, respectivement, à l'un des éléments d'entraînement (26) sur le rail intermédiaire (38).

15. Dispositif de commande automatique de coulissement selon l'une quelconque des revendications 1 à 14, **caractérisé en ce qu'**il est prévu un ou des dispositifs d'amortissement (30) amortissant ou freinant, après déverrouillage du composant à cliquet (40) dans le boîtier à cliquet (24), son ou leur mouvement introduit par le ressort précontraint.

16. Dispositif de commande automatique de coulissement selon la revendication 15, **caractérisé en ce que** le ou les dispositifs d'amortissement (30) est ou sont couplés au composant à cliquet (40), respectivement, par le biais d'au moins un élément de couplage.

17. Dispositif de commande automatique de coulissement selon la revendication 16, **caractérisé en ce que** le ou les dispositifs d'amortissement connus en soi, opérant de préférence avec un milieu amortisseur fluide ou gazeux, est ou sont couplés au composant à cliquet par le biais d'une barre de couplage.

18. Dispositif de commande automatique de coulissement selon l'une quelconque des revendications 1 à 17, **caractérisé par** un dispositif auxiliaire d'ouverture (50) monté en amont du dispositif de commande automatique de coulissement (22) dans le sens du coulissement d'ouverture du tiroir, lequel dispositif auxiliaire vient en prise avec l'élément d'entraînement (26) à la suite du mouvement d'ouverture amorcé du tiroir à partir de sa position de fermeture et entraîne le rail de roulement (20), portant le tiroir, de la glissière télescopique (14) via la levée partielle d'ouverture nécessaire jusqu'à l'utilisation de la fonction d'ouverture finale du dispositif de commande automatique de coulissement (22).

19. Dispositif de commande automatique de coulissement selon la revendication 18, **caractérisé en ce que** le dispositif auxiliaire d'ouverture (50) présente un composant à cliquet (66) guidé en coulissement dans un boîtier à cliquet allongé (64) dans un guidage de type à coulisse entre deux positions d'extrémité, **en ce qu'**un ressort (70) précontraint par ce composant à cliquet (66) dans le sens d'ouverture de la glissière télescopique (14) s'engage sur ce composant et **en ce que** le guidage de type à coulisse est conçu de sorte que le composant à cliquet (66) bascule respectivement dans les deux positions d'extrémité pour que l'élément d'entraînement (26) soit en prise d'entraînement ou hors prise d'entraînement avec le composant à cliquet.

20. Dispositif de commande automatique de coulissement selon l'une quelconque des revendications 1 à 19, **caractérisé en ce qu'**il est prévu un dispositif de fermeture de type à verrouillage tactile (Touch-Latch) connu en soi et bloquant le tiroir (10) en position de fermeture à l'encontre d'un mouvement d'ouverture.
